# FASCICULE DE BREVET EUROPEEN

(11) **EP 1 133 936 B1**
(45) Date de publication et mention de la délivrance du brevet: **21.04.2004**
(21) Numéro de dépôt: 00105509.4
(22) Date de dépôt: 15.03.2000
(51) Int. Cl.: A44C 5/20

(54) **Fermoir de bracelet**
Armbandverschluss
Fastener for bracelet

(43) Date de publication de la demande: 19.09.2001
(73) Titulaire: Miserez, Bernard M., c/o BMG Miserez, 2350 Saignelégier (CH); Rataski, Michel M., 2504 Bienne (CH)
(72) Inventeur: Miserez, M. Bernard, c/o BMG Miserez, 2350 Saignelégier (CH); Rataski, M. Michel, 2504 Bienne (CH)
(74) Mandataire: Gresset, Jean

(56) Documents cités:
- US-A- 3 027 617
- US-A- 5 367 891
- US-A- 5 572 887
- US-A- 5 664 298

## Description

La présente invention concerne les fermoirs pour bracelet, du type formé de deux brins destinés à être reliés l'un à l'autre en vue de fixer le bracelet au bras d'un porteur, le bras définissant un premier axe. Le fermoir comporte deux pièces superposées, l'une intérieure, l'autre extérieure, en contact l'une avec l'autre par une surface de contact, et chacune solidaire de l'un des brins. Chaque pièce de ce fermoir comporte:
des moyens de liaison pour la relier à l'un des brins du bracelet, et
des moyens d'assemblage comprenant des organes magnétiques, et des organes mécaniques.

Les organes magnétiques des première et deuxième pièces sont agencés de manière à engendrer une force d'attraction orientée selon un deuxième axe, perpendiculaire au premier axe et aux surfaces de contact, les organes magnétiques de l'une des pièces comportant un aimant. De plus, les organes mécaniques définissent, ensemble, une structure qui, lorsque les deux pièces sont assemblées, empêche leur déplacement relatif selon un troisième axe perpendiculaire aux deux autres.

Un fermoir de ce type est décrit dans le document DE 35 03 389. Il est formé de deux pièces, munies chacune d'un organe magnétique et d'un organe mécanique. Chaque organe mécanique comprend un doigt et un oeillet, le doigt de l'un s'engageant dans l'oeillet de l'autre. Un ressort assure le verrouillage du fermoir, empêchant les doigts de sortir des oeillets.

Dans ce fermoir, les pièces en matériau magnétique permettent de positionner les deux parties du fermoir, alors que les organes mécaniques, et plus particulièrement le ressort, verrouillent le fermoir. Il est donc nécessaire de déplacer ce ressort pour permettre le déverrouillage et ainsi séparer les deux parties du fermoir. Le ressort est de petites dimensions, de sorte qu'il est difficile de le manipuler.

Une telle solution permet une fixation solide du bracelet. On a, malheureusement, constaté qu'avec un système aussi rigide, le porteur risquait de se blesser lorsqu'il s'accrochait par son bracelet. C'est pourquoi un verrouillage du fermoir peut s'avérer dangereux. La présente invention a pour but de réaliser un fermoir assurant une bonne fixation du bracelet au bras du porteur, mais qui peut se défaire lors d'un accrochage.

Ce but est atteint grâce au fait que la structure est agencée de manière à ce qu'elle engendre un mouvement d'écartement des pièces selon le deuxième axe lorsqu'elles sont déplacées l'une par rapport à l'autre parallèlement au premier axe.

Dans un mode de réalisation particulièrement avantageux, les organes mécaniques comprennent une clavette solidaire de la première pièce et une gorge pratiquée dans la seconde pièce, la gorge étant conformée pour recevoir la clavette, dans lequel la clavette a une forme de secteur de cylindre avec un axe de cylindre parallèle au troisième axe, une surface plane attenante à la première pièce et une surface courbe reliant les deux extrémités de la surface plane, engagée dans la gorge et qui forme, avec la surface plane, un angle inférieur à 90°.

Les essais ont montré que pour permettre, à la fois une bonne tenue et un décrochement facile, il est souhaitable que l'angle, défini par l'intersection de la surface plane et de la surface courbe, soit compris entre 60° et 85°.

La solution la plus simple pour réaliser la clavette est de lui donner une forme de secteur inscrit dans un cylindre de révolution.

Pour assurer une force de liaison suffisante entre les deux pièces, tout en évitant de faire un fermoir trop massif, les organes magnétiques comportent, en outre, une calotte en matériau magnétique doux, définissant un logement dans lequel est fixé l'aimant et une plaque en matériau magnétique doux, disposée de manière à se trouver en regard de la calotte et à la recouvrir complètement, la plaque étant solidaire de l'une des pièces et la calotte de l'autre, alors que l'aimant, de type à forte rémanence et haut champ coercitif est fixé de manière inamovible à l'une ou l'autre d'entre elles. Avantageusement, l'aimant est formé d'un alliage à base de terre rare.

Il est apparu qu'en fixant l'aimant de manière inamovible à l'intérieur de la calotte, il est protégé par celle-ci.

Afin d'éviter tout problème de corrosion, la calotte et la plaque, au moins, sont en acier ferritique.

D'autres avantages et caractéristiques de l'invention ressortiront de la description qui va suivre, faite en regard du dessin annexé, dans lequel:
La figure 1 est une vue de côté d'une montre ayant un bracelet muni d'un fermoir selon l'invention; et
Les figures 2 à 4 représentent des vues en coupe des deux pièces formant le fermoir, selon les lignes III-III et IV-IV de la figure 1.

La figure 1 représente une montre en cours de mise en place sur le bras d'un porteur. Cette montre comporte une boîte 10 et un bracelet formé de deux brins 12 et 14, solidaires de la boîte 10 par l'une de leurs extrémités. Les brins 12 et 14 portent respectivement, à leur autre extrémité, des pièces intérieure 16 et extérieure 18 formant ensemble un fermoir 20.

La montre est disposée sur un bras, schématiquement représenté par une ellipse 22, qui définit un axe A-A, perpendiculaire au dessin et correspondant à une ligne reliant le coude à la main du porteur.

Le fermoir selon l'invention doit assurer deux fonctions essentielles, soit une liaison avec les brins 12 et 14 du bracelet, réalisée par des moyens de liaison 24 et un assemblage des deux pièces du fermoir, garanti par des moyens d'assemblage comportant plus précisément des moyens d'assemblage magnétiques 26 et des moyens d'assemblage mécaniques 28 (figure 2).

Ainsi qu'on peut le voir plus particulièrement sur les figures 2 à 4, les deux pièces 16 et 18 comportent respectivement un corps 30 et 32, par exemple en acier inoxydable ferritique. Chaque corps comprend une première partie, identifiée par la lettre a, d'épaisseur sensiblement égale à celle du bracelet et une deuxième partie b, d'épaisseur plus faible. Les parties 30a et 32a sont respectivement adjacentes aux brins 12 et 14. Elles forment les moyens de liaison 24, définis par un trou dans lequel est engagée une barrette, non représentée au dessin, solidaire de l'extrémité du brin respectif du bracelet.

Les parties 30b et 32b, de plus faible épaisseur, sont destinées à être superposées lorsque le fermoir est fermé. Elles portent les moyens d'assemblage magnétiques 26 et mécaniques 28.

Plus précisément, le corps 30, dans sa partie 30b, forme un cadre 34 définissant une ouverture dans laquelle un premier organe magnétique 36 est logé. Ce dernier est formé d'une calotte 38 définissant, avec son fond et ses parois, un logement, ouvert en direction de la pièce 18, dans lequel se trouve un aimant 40, avantageusement à haut champ coercitif et forte induction rémanente, avantageusement de type terres rares. Sa forme est telle qu'il occupe complètement ce logement.

Le corps 32, dans la partie 18b, comporte une noyure ouverte en direction de la pièce 16. Dans cette noyure est logé un second organe magnétique 42 formé d'une plaque en matériau magnétique doux, de forme et de position telles que son pourtour puisse recouvrir totalement la calotte 38 lorsque les deux pièces 16 et 18 sont assemblées.

Les deux organes 36 et 42 forment, ensemble, les moyens d'assemblage magnétique 26.

Le second organe 42 d'une part, la calotte 38 et l'aimant 40 d'autre part, définissent une surface de contact 44 dans laquelle s'exerce la force engendrée par l'action de l'aimant 40 sur la plaque formant l'organe 42. Cette force est exercée selon un axe B-B perpendiculaire à la surface de contact 44 et à l'axe A-A, orientée de manière que les deux pièces du fermoir soient attirées l'une par l'autre.

Le corps 30 comporte, en outre, une gorge 46, disposée entre la partie 30a et la cuvette 38, dont la fonction sera précisée plus loin.

Le corps 32 est muni, à l'extrémité libre de la partie 18b, d'une clavette 48, réalisée par emboutissage et présentant une forme de secteur cylindrique inscrit dans un cylindre de révolution d'axe C-C perpendiculaire aux axes A-A et B-B et dont la base est formée par la surface du corps 32 attenante à la noyure, ainsi qu'on peut le voir sur la figure 3. La base et la surface cylindrique forment, à leur point de rencontre, un angle a égal à environ 80°. Cet angle est typiquement compris entre 60° et 85°.

La clavette 48 est dimensionnée de manière qu'elle puisse pénétrer avec un léger jeu dans la gorge 46, de sorte qu'ils forment ensemble les moyens d'assemblage mécanique 28.

Pour mettre la montre munie d'un fermoir selon l'invention sur le poignet du porteur, il suffit de rapprocher la pièce extérieure 18 de la pièce intérieure 16. L'aimant 40 exerce alors une force d'attraction sur la plaque 42, jusqu'à amener cette dernière en contact avec le pourtour de la calotte 38. Durant cette opération, la clavette 48 pénètre dans la gorge 46. De la sorte, les deux pièces sont solidarisées l'une de l'autre, à cause de la force qu'exerce l'aimant 40 sur la plaque 42. Cette force est égale à environ 1N.

Les deux pièces ne peuvent pas être déplacées selon l'axe C-C, à cause de la clavette 48 engagée dans la gorge 46. De la sorte, le bracelet est maintenu au bras du porteur.

Pour ouvrir le fermoir, et ainsi permettre l'enlèvement de la montre, il suffit d'exercer une force parallèle à l'axe A-A. La surface cylindrique de la clavette 48 vient prendre appui contre le bord de la gorge 46. A cause de l'angle de raccordement a inférieur à 90°, la clavette tend à écarter l'un de l'autre les deux pièces 16 et 18, facilitant leur désengagement.

Une telle structure permet, en outre, en cas d'accrochage du bracelet par un objet extérieur, de permettre un décrochement, de manière à éviter que le porteur ne soit blessé. En effet, lors d'un accrochage du bracelet, la force exercée comporte toujours une composante selon l'axe A-A. Cette composante provoque le déplacement de la clavette 48 dans la gorge 46, ce qui provoque l'écartement des pièces 16 et 18, puis leur séparation.

Pour réaliser un fermoir présentant des caractéristiques satisfaisantes, on peut utiliser un aimant 40 au néodyme ayant une longueur de 10 mm, une largeur de 4 mm et une épaisseur de 2,5 mm, aimanté selon l'axe B-B.

La calotte 38 est réalisé en n'importe quel matériau magnétique doux. Ce genre de matériaux tend, généralement, à s'oxyder. Pour éviter ce problème, il est recouvert d'une couche de protection, déposée par voie galvanique par exemple.

Les épaisseurs de la paroi de la calotte 38 et de la plaque 42 sont choisies de manière à ce que le matériau magnétique doux qui les constitue ne soit pas saturé par le flux engendré par l'aimant 40.

Si les corps 30 et 32 du fermoir sont réalisés en acier inoxydable ferritique, qui est un matériau magnétique doux, la calotte 38 peut être réduite, voire supprimée, le corps 30 comportant alors une noyure dans laquelle l'aimant 40 est logé.

## Revendications

1. Fermoir, pour bracelet formé de deux brins (12, 14) destinés à être reliés l'un à l'autre en vue de fixer le bracelet au bras (22) d'un porteur, le bras définissant un premier axe (A-A), ledit fermoir comportant deux pièces (16, 18) superposées, l'une (16) intérieure, l'autre (18) extérieure, en contact l'une avec l'autre par une surface de contact (44), dans lequel chaque pièce comporte:
• des moyens de liaison (24) pour la relier à l'un des brins du bracelet,
• des moyens d'assemblage comprenant des organes magnétiques (26), et des organes mécaniques (28),
fermoir dans lequel les organes magnétiques (26) des première (16) et deuxième (18) pièces sont agencés de manière à engendrer une force d'attraction orientée selon un deuxième axe (B-B), perpendiculaire au premier axe (A-A) et à la surface de contact (44), les organes magnétiques (26) de l'une desdites pièces (16) comportant un aimant (40), et dans lequel les organes mécaniques (28) définissent, ensemble, une structure qui, lorsque les deux pièces (16, 18) sont assemblées, empêche leur déplacement relatif selon un troisième axe (C-C) perpendiculaire aux deux autres,
**caractérisé en ce que** ladite structure est agencée de manière à ce qu'elle engendre un mouvement d'écartement des pièces (16, 18) selon le deuxième axe (B-B) lorsqu'elles sont déplacées l'une par rapport à l'autre parallèlement au premier axe (A-A).

2. Fermoir selon la revendication 1, **caractérisé en ce que** les organes mécaniques (28) comprennent une clavette (48) solidaire l'une des pièces (18) et une gorge (46) pratiquée dans l'autre pièce (16), la gorge (46) étant conformée pour recevoir la clavette (48), dans lequel la clavette (48) a une forme de secteur de cylindre avec un axe de cylindre parallèle au troisième axe (C-C), une surface plane attenante à la pièce (18) dont elle est solidaire et une surface courbe reliant les deux extrémités de la surface plane, engagée dans ladite gorge (46) et qui forme, avec la surface plane, un angle (á) inférieur à 90°.

3. Fermoir selon la revendication 2, **caractérisé en ce que** ledit angle (á) est compris entre 60° et 85°.

4. Fermoir selon la revendication 3, **caractérisé en ce que** ledit secteur s'inscrit dans un cylindre de révolution.

5. Fermoir selon l'une des revendications 1 à 4, **caractérisé en ce que** les organes magnétiques (26) comportent une calotte (38) en matériau magnétique doux, définissant un logement, dans lequel est engagée ledit aimant (40), et une plaque (42) en matériau magnétique doux, disposée de manière à se trouver en regard de ladite calotte (38) et à la recouvrir complètement, ladite plaque (42) étant solidaire de l'une desdits pièces et la calotte de l'autre, **en ce que** ledit aimant (40), de type à forte rémanence et haut champ coercitif, est fixé de manière inamovible à l'une (38) d'entre elles (38, 42).

6. Fermoir selon la revendication 5, **caractérisé en ce que** ledit aimant (40) est formé d'un alliage à base de terre rare.

7. Fermoir selon l'une des revendications 5 et 6, **caractérisé en ce que** ledit aimant (40) est fixé de manière inamovible à l'intérieur de ladite calotte (38).

8. Fermoir selon l'une des revendications 5 à 7, **caractérisé en ce qu'**au moins ladite calotte (38) et ladite plaque (42) sont en acier ferritique.

## Claims

1. Clasp, for a bracelet formed of two strands (12, 14,) intended to be connected to each other for the purpose of securing the bracelet to a wearer's arm (22), the arm defining a first axis (A-A), said clasp including two superposed parts (16, 18), an inner part (16) and an outer part (18), in contact with each other via a contact surface (44), wherein each part includes:
• linking means (24) for connecting it to one of the bracelet strands,
• assembling means including magnetic members (26), and mechanical members (28),
wherein the magnetic members (26) of the first (16) and second (18) parts of said clasp are arranged so as to generate an attraction force oriented along a second axis (B-B), perpendicular to the first axis (A-A) and to the contact surface (44), the magnetic members (26) of one of said parts (16) including a magnet (40), and wherein the mechanical members (28) together define a structure, which, when the two parts (16, 18) are assembled, prevents their relative movement along a third axis (C-C) perpendicular to the other two,
**characterised in that** said structure is arranged such that it generates a movement separating the parts (16, 18) along the second axis (B-B) when they are moved with respect to each other parallel to the first axis (A-A).

2. Clasp according to claim 1, **characterised in that** the mechanical members (28) include a key (48) secured to one of the parts (18) and a groove (46) made in the other part (16), the groove (46) being shaped to receive the key (48), wherein the key (48) has the shape of a sector of a cylinder whose axis is parallel to the third axis (C-C), a flat surface adjacent to the part (18) to which it is secured, and a curved surface connecting the two ends of the flat surface, engaged in said groove (46) and which forms, with the flat surface, an angle (á) less than 90°.

3. Clasp according to claim 2, **characterised in that** said angle (á) is comprised between 60° and 85°.

4. Clasp according to claim 3, **characterised in that** said sector is inscribed within a cylinder of revolution.

5. Clasp according to any of claims 1 to 4, **characterised in that** the magnetic members (26) include a cap (38) made of soft magnetic material, defining a housing, in which said magnet (40) is engaged, and a plate (42) made of soft magnetic material, arranged so as to face said cap (38), and to cover it completely, said plate (42) being secured to one of said parts and the cap to the other, **in that** said magnet (40), which is of the type with high magnetic remanence and high coercitive field strength, is fixed to one (38) of them (38, 42) in a non-detachable manner.

6. Clasp according to claim 5, **characterised in that** said magnet (40) is formed of a rare earth-based alloy.

7. Clasp according to any of claims 5 and 6, **characterised in that** said magnet (40) is fixed to the inside of said cap (38) in a non-detachable manner.

8. Clasp according to any of claims 5 to 7, **characterised in that** at least said cap (38) and said plate (42) are made of ferritic steel.

## Patentansprüche

1. Verschluss für ein Armband, das von zwei Strängen (12, 14) gebildet wird, die zur Befestigung des Armbandes am Arm (22) eines Trägers für ein Verbinden miteinander bestimmt sind, wobei
- der Arm eines erste Achse (A-A) definiert,
- der Verschluss zwei übereinander angeordnete Teile (16, 18) aufweist, von denen das eine (16) innenliegend und das andere (18) außenliegend ist,
- beide Teile miteinander über eine Kontaktfläche (44) in Kontakt stehen und
- jedes Teil
-- Verbindungseinrichtungen (24) für sein Anschließen an einem der Stränge des Armbandes und
-- Zusammenfügeinrichtungen mit magnetischen Organen (26) sowie
-- mechanische Organe (28) aufweist, und
- bei dem Armbandverschluss
-- die magnetischen Organe (26) des ersten Teils (16) und des zweiten Teils (18) derart angeordnet sind, dass eine in der Richtung einer zweiten Achse (B-B) ausgerichtete, senkrecht zur ersten Achse (A-A) und zur Kontaktfläche (44) verlaufende Anziehungskraft erzeugt wird,
-- die magnetischen Organe (26) von einem der Teile (16) einen Magnet (40) aufweisen, und
-- die mechanischen Organe (28) zusammen einen Aufbau bilden, welcher die relative Verschiebung der zwei Teile (16, 18) in der Richtung einer dritten, zu den zwei anderen senkrecht verlaufenden Achse (C-C) verhindert, wenn die beiden Teile (16, 18) zusammengefügt sind,
**dadurch gekennzeichnet,**
- **dass** der Aufbau derart angeordnet ist, dass er eine Spreizbewegung der Teile (16, 18) in der Richtung der zweiten Achse (B-B) erzeugt, wenn die Teile in Bezug aufeinander parallel zur ersten Achse (A-A) verschoben werden.

2. Verschluss nach Anspruch 1, **dadurch gekennzeichnet,**
- **dass** die mechanischen Organe (28) einen mit einem der Teile (18) fest verbundenen Nutkeil (48) und eine im anderen Teil (16) ausgebildete Nut (46) aufweisen,
- **dass** die Nut (46) für eine Aufnahme des Nutkeils (48) angepasst ist, und
- **dass** der Nutkeil (48) die Form eines Segments eines Zylinders
-- mit einer parallel zur dritten Achse (C-C) verlaufenden Zylinderachse,
-- mit einer ebenen Fläche, welche am Teil (18) angrenzt, mit welchem sie fest verbunden ist, und
-- mit einer gekrümmten Fläche aufweist, welche die beiden Enden der ebenen Fläche verbindet, in die Nut (46) eingreift und mit der ebenen Fläche einen Winkel (α) von weniger als 90° bildet.

3. Verschluss nach Anspruch 2, **dadurch gekennzeichnet, dass** der Winkel (α) zwischen 60° und 85° liegt.

4. Verschluss nach Anspruch 3, **dadurch gekennzeichnet, dass** sich das Segment in einen Kreiszylinder einbeschreiben lässt.

5. Verschluss nach einem der Ansprüche 1 bis 4, **dadurch gekennzeichnet,**
- **dass** die magnetischen Organe (26)
-- eine Kappe (38) aus weichem magnetischen Material, welche eine Aufnahme bildet, in die der Magnet (40) eingreift, sowie
-- eine Platte (42) aus weichem magnetischen Material aufweisen, welche derart angeordnet ist, dass sie sich gegenüber der Kappe (38) befindet und diese vollständig abdeckt,
- wobei die Platte (42) mit einem der Teile und die Kappe mit dem anderen der Teile fest verbunden ist, und
- dass der Magnet (40) mit starker Resonanz und hoher Koerzitivkraft nicht lösbar an der Kappe (38) oder der Platte (42) befestigt ist.

6. Verschluss nach Anspruch 5, **dadurch gekennzeichnet, dass** der Magnet (40) aus einer Legierung auf Seltener-Erde-Basis besteht.

7. Verschluss nach einem der Ansprüche 5 und 6, **dadurch gekennzeichnet, dass** der Magnet (40) im Inneren der Kappe (38) nicht lösbar befestigt ist.

8. Verschluss nach einem der Ansprüche 5 bis 7, **dadurch gekennzeichnet, dass** zumindest die Kappe (38) und die Platte (42) aus ferritischem Stahl bestehen.
